# EUROPÄISCHE PATENTSCHRIFT

(11) **EP 1 333 238 B1**
(45) Veröffentlichungstag und Bekanntmachung des Hinweises auf die Patenterteilung: **17.05.2006**
(21) Anmeldenummer: 02028682.9
(22) Anmeldetag: 21.12.2002
(51) Int. Cl.: F41A 19/58, F41A 17/06

(54) **Vorrichtung zur Erhöhung der Sicherheit einer Maschinenwaffe**
Device for improving the safety of an automatic gun
Dispositif pour augmenter la sécurité d'une arme à feu automatique

(30) Priorität: 02.02.2002 DE 10204292
(43) Veröffentlichungstag der Anmeldung: 06.08.2003
(73) Patentinhaber: Rheinmetall Landsysteme GmbH, 24107 Kiel (DE)
(72) Erfinder: Brettmeister, Gerhard, 86316 Friedberg (DE); Mall, Hans, 82256 Fürstenfeldbruck (DE)
(74) Vertreter: Dietrich, Barbara

(56) Entgegenhaltungen:
- EP-A- 0 071 734
- DE-A1- 2 403 477
- DE-A1- 2 658 069
- DE-A1- 19 737 078
- RU-C1- 2 113 682

## Beschreibung

Die Erfindung bezieht sich auf eine Vorrichtung für die Erhöhung der Sicherheit bei der Bedienung und Schußauslösung eine Maschinenwaffe auf einer Waffenanlage. EP 0 071 734 A beschreibt eine solche Vorrichtung und bildet eine Basis für den unablängigen Anspruch 1. Insbesondere handelt es sich um ein gepanzertes und bewaffnetes Fahrzeug, das sich aus den üblichen Teilen wie Antriebsmotor, Getrieben, Radsätzen oder Kettenlaufwerk, einem Besatzungsraum und einem Gehäuse, das alle Ein- und Anbauten aufnimmt, und einer Waffenanlage zusammensetzt, wobei MK- und MG-Waffenanlagen grundsätzlich elektromechanische Abfeuerkreise aufweisen. Die Erfindung kann sich auch auf Schiffstafetten sowie MKW an Helikoptern, Flugzeugen und Festungsgeschützen beziehen.

Bei der Bewaffnung ist die Sicherheit der Waffenanlage bezüglich der Abfeuerung eine grundlegend wichtige Funktion. Bei Fehlern in den Sicherheitsschaltkreisen oder den zugehörigen Bauteilen muß die ungewollte Auslösung eines Schusses so weit überhaupt möglich vermieden werden. Dies gilt für alle Arten der Bewaffnung mit Maschinenwaffen, zum Beispiel für die Maschinenkanone MK oder das Maschinengewehr MG.

Die Abfeuerung von MK oder MG erfolgt bei einem bekannten Fahrzeug über einen relaisgesteuerten Abfeuerkreis. Bestandteil dieses Abfeuerkreises sind die Signale der Endschalter Abfeuerklinke, Spannzylinder vorne, MK oder MG gewählt, MK oder MG sicher, Munition vorhanden sowie Schießbereichseinstellung. Bei der MK wirkt auch noch das Signal Stellung des Munitionszuführers auf den Abfeuerkreis.

Für die elektrische Abfeuerung von MK oder MG müssen alle beteiligten Endschalter und/oder Relais geschlossen sein. Bei Defekt eines Relais ist der entsprechende Sicherheitskreis teilweise oder sogar vollständig ohne Wirkung. Dieser Fehler kann zu einer erheblichen Gefährdung durch Auslösen eines unbeabsichtigten Schusses führen.

Der Nachteil der vorhandenen Lösungen liegt vor allem darin, daß die Ansteuerung des Abfeuermagneten der Maschinenwaffe über ein Hochstromrelais, das sogenannte Abfeuerrelais erfolgt. Trotz der der Verwendung von hochwertigen Bauteilen mit erhöhter Zuverlässigkeit kann es bei einem Defekt des Abfeuerrelais oder des vorgeschalteten Sicherheitskreises zu einer ungewollten Schußauslösung kommen. Beispiele für bekannte Fehler sind Kleben der Relaiskontakte oder Hängenbleiben der Abfeuertaste.

Aufgabe der Erfindung ist es, die Sicherheit von elektrischen Abfeuerungseinrichtungen bei Maschinenwaffen durch Einfügen eines weiteren Schaltelementes im Abfeuerkreis sowie durch Aufbau eines zweiten, unabhängigen und programmgesteuerten Sicherheitskreises parallel zum diskret verdrahteten Sicherheitskreis der vorhandenen Abfeuereinrichtung zu erhöhen. Die bestehende Einrichtung und Technik wird dabei vorzugsweise nicht ersetzt, sondern sie soll zu einem zweifachen Sicherheitskreis erweitert werden.

Diese Aufgabe wird erfindungsgemäß durch die kennzeichnenden Merkmale des Anspruchs 1 gelöst. Weitere Merkmale ergeben sich aus den Unteransprüchen.

Erfindungsgemäß wird ein zweites Schaltelement direkt im Zweig des Abfeuermagneten eingesetzt, der von einer zweiten, unabhängigen Ansteuer- und Überwachungslogik parallel zum vorhandenen, relaisgesteuerten Abfeuerkreis angesteuert und geschaltet wird. Damit führt der Defekt eines Kreises oder eines Abfeuerrelais nicht mehr zur ungewollten Schußauslösung. Anstelle eines Abfeuerrelais als zweites Schaltelement kann auch ein Halbleiterschalter verwendet werden.

Die Vorteile der Erfindung liegen darin, dass der Ausfall eines Abfeuerrelais als Bauteil nicht mehr direkt zu einer ungewollten Schußabgabe führt. Da ein zweiter Überwachungskreis, der eine zweifache Sicherheit erzeugt, eingebaut ist, führen Fehler in dem einen von zwei vorhandenen Pfaden nicht mehr zu einem sicherheitskritischen Waffenzustand.

Im Einzelnen sind erfindungsgemäß folgende vorteilhafte Eigenschaften vorhanden:
- Beide Sicherheitskreise können sich gegenseitig sperren.
- Ein Halbleiterschalter (3) übernimmt das aktive Schalten des elektrischen Stroms durch den Abfeuermagneten (4). Das Abfeuerrelais (2) muß den Strom nicht mehr schalten, außer bei einem Defekt des Halbleiterschalters, sondern nur Führen, wodurch die Kontaktlebensdauer des Relais (2) wesentlich verlängert wird.
- Das Abfeuermodul (1) kann die Abfeuerung nur freigeben oder blockieren, jedoch nicht alleine auslösen.
- Der Leistungsschalter (3) liegt nur an der Betriebsspannung, wenn das Abfeuerrelais (2) durchgeschaltet hat. Ein Einschalten des Halbleiterschalters (3) ist somit nur bei
- angezogenem Abfeuerrelais (2) möglich, womit eine weitere Schutzfunktion gebildet wird.
- Ein Defekt im Abfeuerrelais (2) wird automatisch erkannt, dem Bediener angezeigt und die Abfeuerung über den Halbleiterschalter (3) gesperrt.
- Bei entsprechenden Einrichtungen kann der Halbleiterschalter mittels Prüfstrom und integrierter Überwachungsfunktion in die Überwachung der gesamten Abfeuerung Eine interne Überwachungseinrichtung (5) sorgt im Abfeuermodul für eine erhöhte Sicherheit der Schaltung. Neben der Überwachung der Sicherheitssignale des Relaiskreises (6) kann auch eine Plausibilitätskontrolle durch das Abfeuermodul vorgenommen werden. Damit kann überwacht werden, ob das Abfeuerrelais geschaltet hat, obwohl die Abfeuertaste (9) nicht gedrückt wird, was sofort als Fehler erkannt wird.
- Wegen der vorhandenen Programmierbarkeit (7) läßt sich das Abfeuermodul an andere Waffensysteme anpassen.
- Ein Datenbusanschluß (8) ermöglicht die Anbundung an übergeordnete Steuerungen.
- Durch Takten des Halbleiterschalters (3) kann der mittlere Stromfluß durch den Abfeuermagneten (4) eingestellt werden.
- Mittels Abfeuermodul (1) können auch Abfeuermodi, wie zum Beispiel Einzelfeuer oder Dauerfeuer, bis hin zur variablen Kadenz eingestellt werden.
- Ausführungsbeispiele der Erfindung sind in der Zeichnung schematisch dargestellt und werden im folgenden näher beschrieben. Es zeigen:

- Figur 1:: ein Blockschaltbild der Abfeuereinrichtung

In der Figur 1 enthält ein Abfeuermodul 1 die Blöcke: Halbleiterschalter 3, Spannungsüberwachung 5, Spannungswandler 10, programmgesteuerte Logik und Bewertungsschaltung 11, Ansteuerung 12, Anzeige 13, Eingangsmodul 14 und Bustreiber 15. Die Schaltung wird am Anschluß 16 mit Fahrzeugnetzspannung versorgt. Mittels einer Programmierschnittstelle 7 kann die programmierbare Schaltung 11 mit Programmen geladen und gepflegt werden. Mittels der Informationsschnittstelle 8 können weitere übergeordnete Steuerungen und Rechner angeschlossen werden. Daneben ist der vorhandene Abfeuersicherheitskreis 6 mit diversen Kontakten 17, die zum Beispiel die Signale "Waffe Ein" und "Waffe Entsichert" und weitere repräsentieren, sowie die Abfeuertaste 9 und das Abfeuerrelais 2 dargestellt. Eine Abfeuerung mittels der Taste 9 und mit Wirkung auf den Abfeuermagnet 4 ist nur möglich, wenn alle Kontakte 17 geschlossen sind, der Not-Aus-Schalter 19 nicht ausgelöst ist, das Relais 2 angezogen ist einschließlich des Kontakts 2a und der Halbleiterschalter 3 durchgesteuert ist. Die Endschaltersignale 17 der zur Abfeuerung relevanten Sicherheitseinrichtungen wirken nicht nur auf den herkömmlichen Relaissicherheitskreis 6 und damit auf das Abfeuerrelais 2, sondern werden auch an die optoentkoppelten Eingänge 18 des Abfeuermoduls 1 angeschlossen. Eine programmgesteuerte Logik 11 im Abfeuermodul 1 verarbeitet und verknüpft die Sicherheitssignale 17, 18 unabhängig vom vorhandenen Relaiskreis 6 und steuert über eine Ansteuerung 12 einen Leistungshalbleiterschalter 3 an, der den Minusanschluß des Abfeuermagneten 4 auf Masse schaltet. Der Plusanschluß des Abfeuermagneten 4 wird vom Abfeuerrelais 2, 2a und dem Not-Aus-Schalter 19 geschaltet.

Erst wenn der Abfeuermagnet 4 vom Abfeuerelais 2 mit positivem Potential versorgt wird, erhält auch die Ansteuerung 12 des Leistungsschalters 3 positives Versorgungspotential und kann von der programmgesteuerten Logik 11 eingeschaltet werden. Zusätzlich muß die Logik 11 die Ansteuerung 12 mittels eines Signals entsperren und auch explizit mittels eines zweiten Signals durchsteuern. Um ein versehentliches Ansteuern durch zwei durchgeschaltete Ansteuersignale zu verhindern, müssen die beiden Ansteuersignale der Logik 11 auch unterschiedliche Logikpegel aufweisen. Als weitere Sicherheit kann das Abfeuermodul 1 auch ein zusätzliches Relais 20 des vorhandenen Relaiskreises 6 schalten, um ebenfalls das Abfeuerrelais 2 des vorhandenen Sicherheitskreises 6 zu sperren oder freizugeben.

Das Vorhandensein der Versorgungsspannung am Abfeuermagneten 4 bzw. am Halbleiterschalter 3 wird vom Abfeuermodul 1 überwacht, um Fehler innerhalb der elektrischen Abfeuereinrichtung zu erfassen. Für den Halbleiterschalter 3 wird vorzugsweise eine Ausführung mit interner Überwachung verwendet. Zur Anpassung an die Hardwareumgebung und zur Fehlermeldung oder Betriebsbereitschaftsmeldung enthält das Abfeuermodul 1 eine Programmier- 7 sowie eine Informationsschnittstelle 8, zum Beispiel eine CAN-Bus-Schnittstelle.

### Bezugszeichenliste

- 1: Abfeuermodul
- 2: Abfeuerrelais
- 3: Halbleiterschalter
- 4: Abfeuermagnet
- 5: Überwachungseinrichtung
- 6: Relaiskreis
- 7: Programmierbarkeit
- 8: Datenbusanschluß
- 9: Abfeuertast
- 10: Spannungswandler
- 11: Bewertungsschalter (Logik)
- 12: Ansteuerung
- 13: Anzeige
- 14: Eingangsmodul
- 15: Bustreiber
- 16: Anschluß
- 17: Kontakt (Signal)
- 18: Signal
- 19: Not-Aus-Schalter
- 20: Relais

## Patentansprüche

1. Vorrichtung für die Erhöhung der Sicherheit bei der Bedienung und Schußauslösung einer Maschinenwaffe auf einer Waffenanlage allgemein, insbesondere auf einem militärischen Fahrzeug mit einem Radfahr- oder Kettenlaufwerk und einem Antrieb zur Fortbewegung sowie einem Fahrzeugaufbau zur Aufnahme und Einbau aller Komponenten für den Betrieb des Fahrzeugs einschliesslich einer Fahrzeugbesatzung und einschliesslich einer Abfeuereinrichtung für die Waffenanlage, mit einem Sicherheitskreis (6) zur Abfeuerung, bestehend aus einer Abfeuertaste (9), Sicherheits- und Verriegelungsschaltern (17), einem Abfeuerrelais (2) mit Kontakt (2a)und einem Notaus-Schalter (19) sowie einem Abfeuermagnet (4), wobei ein zweites Schaltelement (3) in Reihe mit dem Notaus-Schalter (19) und dem Kontakt (2a) des Abfeuerrelais (2) und dem Abfeuermagnet (4) geschaltet wird und das Schaltelement (3) von einer Schaltungseinheit Abfeuermodul (1) angesteuert wird, welche auch die Funktionen für eine Überwachung mehrerer Kontakte (17) und für weitere Überwachung und Steuerung wahrnimmt

2. Vorrichtung nach Anspruch 1 **dadurch gekennzeichnet, daß** das Schaltelement (3) als Halbleiterschalter ausgeführt wird.

3. Vorrichtung nach einem der oben genannten Ansprüche **dadurch gekennzeichnet, daß** das Abfeuermodul (1) Blöcke mit den Funktionen Schaltelement (3), Spannungsüberwachung und Watchdog (5), Stromversorgung und Spannungswandler (10), Programmierbare Logik und Bewertung (11), Ansteuerung und galvanische Trennung (12), Anzeige (13), Eingangsmodul und galvanische Trennung (14) sowie Datenbus-Treiber (15) enthält.

4. Vorrichtung nach einem der oben genannten Ansprüche **dadurch gekennzeichnet, daß** das Abfeuermodul (1) eine Programmierschnittstelle (7) zur Programmeingabe und Pflege, eine Steuerungs- und Informationsschnittstelle (8) zur Anbindung von zum Beispiel übergeordneten Steuerungen sowie eine Versorgungsschnittstelle (16) zur Stromversorgung enthält.

5. Vorrichtung nach einem der oben genannten Ansprüche **dadurch gekennzeichnet, daß** die Sicherheitsschalter (17) des relaisgesteuerten Abfeuerkreises (6) mittels einer Schnittstelle (18) des Blocks Eingangsmodul und galvanische Trennung (14) des Abfeuermoduls (1) angeschlossen sind und auf fehlerfreie Funktion überwacht werden.

6. Vorrichtung nach einem der oben genannten Ansprüche **dadurch gekennzeichnet, daß** eine Freigabe des relaisgesteuerten Abfeuerkreises (6) mittels des Schalters (20) erfolgt, der von dem Block Programmierbare Logik (11) angesteuert wird.

7. Vorrichtung nach einem der oben genannten Ansprüche **dadurch gekennzeichnet, daß** die elektrische Spannung am Abfeuermagneten (4) mittels der Anschlüsse (4a, 4b) am Abfeuermodul (1) angeschlossen wird und mittels interner Verschaltungen und Funktionen des Abfeuermoduls (1) überwacht wird.

8. Vorrichtung nach einem der oben genannten Ansprüche **dadurch gekennzeichnet, daß** sich der relaisgesteuerte Abfeuerkreis (6) und der Abfeuerkreis, welcher sich aus den Bauteilen Abfeuermodul (1), Schalter (20) und Schaltelement (3) zusammensetzt, gegenseitig sperren können, so daß keine Betätigung des Abfeuermagneten (4) erfolgt.

9. Vorrichtung nach einem der oben genannten Ansprüche **dadurch gekennzeichnet, daß** das Abfeuermodul (1) die Abfeuerung mittels Abfeuermagnet (4) nicht allein auslösen kann, sondern diese lediglich freigeben oder blockieren kann.

10. Vorrichtung nach einem der oben genannten Ansprüche **dadurch gekennzeichnet, daß** ein Fehler im Abfeuerrelais (2) mittels Überwachungen im Abfeuermodul (1) erkannt wird, dem Bediener angezeigt wird und die Abfeuerung mittels Schalteinheit (3) gesperrt wird.

11. Vorrichtung nach einem der oben genannten Ansprüche **dadurch gekennzeichnet, daß** die Schalteinheit (3) als Halbleiterschalter mittels Anwendung eines Prüfstroms und bauteilintegrierter Überwachung als entsprechenden Vorkehrungen in die Überwachung miteinbezogen wird.

12. Vorrichtung nach einem der oben genannten Ansprüche **dadurch gekennzeichnet, daß** das Abfeuermodul (1) zusätzlich überwacht, ob zum Beispiel das Abfeuerrelais (2) geschaltet hat, obwohl die Feuertaste (9) nicht gedrückt ist, oder ob eine zwingende Bedienreihenfolge, zum Beispiel Munitionszuführer schalten dann Sicherungshebel entriegeln, eingehalten wird, um eine ungewünschte Abfeuerung zu verhindern.

13. Vorrichtung nach einem der oben genannten Ansprüche **dadurch gekennzeichnet, daß** das Abfeuermodul (1) eine programmierbare Einheit enthält, welche die Anpassung an verschiedene Waffensysteme ermöglicht und erleichtert.

14. Vorrichtung nach einem der oben genannten Ansprüche **dadurch gekennzeichnet, daß** die Schalteinheit (3) getaktet betrieben werden kann, um den mittleren Stromfluß durch den Abfeuermagneten (4) einstellen zu können.

15. Vorrichtung nach einem der oben genannten Ansprüche **dadurch gekennzeichnet, daß** mittels Abfeuermodul (1) auch Abfeuermodi wie zum Beispiel Einzelfeuer, begrenztes Dauerfeuer, realisiert werden können.

## Claims

1. Apparatus for improving the safety of operation and firing of a machine gun on a weapon system in general, in particular on a military vehicle having a wheeled drive or track drive and a propulsion system for forward movement, as well as a vehicle structure for holding and installation of all the components for the operation of the vehicle including a vehicle crew and including a firing device for the weapon system, having a safety circuit (6) for firing, comprising a firing button (9), safety and locking switches (17), a firing relay (2) with a contact (2a) and an emergency-off switch (19) as well as a firing magnet (4), with a second switching element (3) being connected in series with the emergency-off switch (19) and the contact (2a) of the firing relay (2) and the firing magnet (4), and with the switching element (3) being driven by a circuit unit called the firing module (1), which also carries out the functions of monitoring a plurality of contacts (17) and of further monitoring and control.

2. Apparatus according to Claim 1, **characterized in that** the switching element (3) is in the form of a semiconductor switch.

3. Apparatus according to one of the claims mentioned above, **characterized in that** the firing module (1) contains blocks with the functions of switching element (3), voltage monitoring and watchdog (5), electrical power supply and voltage converter (10), programmable logic and assessment (11), drive and DC isolation (12), display (13), input module and DC isolation (14) as well as data-bus driver (15).

4. Apparatus according to one of the claims mentioned above, **characterized in that** the firing module (1) contains a programming interface (7) for programming and maintenance, a control and information interface (8) for connection, for example, of higher-level controllers, as well as a supply interface (16) for the electrical power supply.

5. Apparatus according to one of the claims mentioned above, **characterized in that** the safety switches (17) of the relay-controlled firing circuit (6) are connected by means of an interface (18) of the input module and DC isolation (14) block, and are monitored for correct operation.

6. Apparatus according to one of the claims mentioned above, **characterized in that** the relay-controlled firing circuit (6) is enabled by means of a switch (20) which is driven by the programmable logic (11) block.

7. Apparatus according to one of the claims mentioned above, **characterized in that** the electrical voltage is connected to the firing magnet (4) by means of the connections (4a, 4b) on the firing module (1), and is monitored by means of internal circuits and functions of the firing module (1).

8. Apparatus according to one of the claims mentioned above, **characterized in that** the relay-control firing circuit (6) and the firing circuit which is composed of the components comprising the firing module (1), the switch (20) and the switching element (3) can block one another so that it is not possible to operate the firing magnet (4).

9. Apparatus according to one of the claims mentioned above, **characterized in that** the firing module (1) cannot initiate firing by means of the firing magnet (4) on its own, but can only enable or block this.

10. Apparatus according to one of the claims mentioned above, **characterized in that** a fault in the firing relay (2) is identified by means of monitors in the firing module (1), is indicated to the operator, and the firing is blocked by means of the switching unit (3).

11. Apparatus according to one of the claims mentioned above, **characterized in that** the switching unit (3), as a semiconductor switch, is included in the monitoring by the use of a test current and components-integrated monitoring, as appropriate precautions.

12. Apparatus according to one of the claims mentioned above, **characterized in that** the firing module (1) additionally monitors whether, for example, the firing relay (2) has switched even though the firing button (9) has not been pressed, or whether an essential control sequence, for example switching the ammunition feed then unlocking the safety lever, is being complied with, in order to prevent inadvertent firing.

13. Apparatus according to one of the claims mentioned above, **characterized in that** the firing module (1) contains a programmable unit which allows and simplifies matching to different weapon systems.

14. Apparatus according to one of the claims mentioned above, **characterized in that** the switching unit (3) can be operated in a pulsed manner, in order to allow the mean current flow through the firing magnet (4) to be adjusted.

15. Apparatus according to one of the claims mentioned above, **characterized in that** firing modes such as single shot and limited continuous fire can also be provided by means of the firing module (1).

## Revendications

1. Dispositif destiné à augmenter la sécurité lors du maniement et du déclenchement du tir d'une arme à feu automatique sur un équipement armé en général, en particulier sur un véhicule militaire pourvu d'un mécanisme de roulement à roues ou à chenilles et d'un mécanisme d'entraînement pour le déplacement ainsi que d'une carrosserie de véhicule pour loger et monter tous les composants destinés au fonctionnement du véhicule y compris un équipage de véhicule et y compris un organe de mise à feu pour l'équipement armé, comprenant un circuit de sécurité (6) de mise à feu, constitué d'une touche de mise à feu (9), de commutateurs de sécurité et de verrouillage (17), d'un relais de mise à feu (2) avec contact (2a) et d'un commutateur d'arrêt d'urgence (19) ainsi que d'un aimant de mise à feu (4), dans lequel un second élément commutateur (3) est connecté en série avec le commutateur d'arrêt d'urgence (19), le contact (2a) du relais de mise à feu (2) et l'aimant de mise à feu (4), et l'élément commutateur (3) est excité par une unité de circuit module de mise à feu (1), qui assure également les fonctions pour une surveillance de plusieurs contacts (17) et pour d'autres surveillances et commandes.

2. Dispositif selon la revendication 1,
**caractérisé en ce que** l'élément commutateur (3) est réalisé en tant que commutateur à semi-conducteurs.

3. Dispositif selon l'une quelconque des revendications précédentes, **caractérisé en ce que** le module de mise à feu (1) contient des blocs présentant les fonctions élément commutateur (3), surveillance de tension et chien de garde (5), alimentation en courant et transducteur de tension (10), logique programmable et évaluation (11), excitation et séparation galvanique (12), affichage (13), module d'entrée et séparation galvanique (14) ainsi qu'excitateur de bus de données (15).

4. Dispositif selon l'une quelconque des revendications précédentes, **caractérisé en ce que** le module de mise à feu (1) contient une interface de programmation (7) destinée à introduire et actualiser des programmes, une interface de commande et d'information (8) pour la liaison à par exemple des commandes situées à un niveau supérieur ainsi qu'une interface d'alimentation (16) destinée à l'alimentation en courant.

5. Dispositif selon l'une quelconque des revendications précédentes, **caractérisé en ce que** les commutateurs de sécurité (17) du circuit de mise à feu commandé par relais (6) sont connectés au moyen d'une interface (18) du bloc module d'entrée et séparation galvanique (14) du module de mise à feu (1) et son surveillés sur le plan du fonctionnement sans défaut.

6. Dispositif selon l'une quelconque des revendications précédentes, **caractérisé en ce qu'**un déverrouillage du circuit de mise à feu commandé par relais (6) s'effectue au moyen d'un commutateur (20) qui est activé par le bloc logique programmable (11).

7. Dispositif selon l'une quelconque des revendications précédentes, **caractérisé en ce que** la tension électrique est appliquée à l'aimant de mise à feu (4) au moyen des connexions (4a, 4b) sur le module de mise à feu (1) et est surveillée au moyen de connexions défectueuses et fonctions internes au module de mise à feu (1).

8. Dispositif selon l'une quelconque des revendications précédentes, **caractérisé en ce que** le circuit de mise à feu commandé par relais (6) et le circuit de mise à feu qui est composé des composants module de mise à feu (1), commutateur (20) et élément commutateur (3), peuvent se bloquer mutuellement, de sorte que l'actionnement de l'aimant de mise à feu (4) ne s'effectue pas.

9. Dispositif selon l'une quelconque des revendications précédentes, **caractérisé en ce que** le module de mise à feu (1) seul ne peut pas déclencher la mise à feu au moyen de l'aimant de mise à feu (4), mais peut seulement la débloquer ou la bloquer

10. Dispositif selon l'une quelconque des revendications précédentes, **caractérisé en ce qu'**un défaut dans le relais de mise à feu (2) peut être identifié au moyen de surveillances dans le module de mise à feu (1), est affiché à l'opérateur et la mise à feu est verrouillée au moyen de l'unité commutatrice (3).

11. Dispositif selon l'une quelconque des revendications précédentes, **caractérisé en ce que** l'unité commutatrice (3) en tant que commutateur à semi-conducteurs est également incluse dans la surveillance au moyen de l'utilisation d'un courant de contrôle et d'une surveillance intégrée dans le composant comme mesures correspondantes.

12. Dispositif selon l'une quelconque des revendications précédentes, **caractérisé en ce que** le module de mise à feu (1) surveille en outre si par exemple le relais de mise à feu (2) a commuté, bien que la touche de tir (9) n'ait pas été enfoncée, ou si un ordre obligatoire de maniements, par exemple enclencher l'alimentateur en munitions puis déverrouiller le levier de sécurité, est respecté afin d'empêcher une mise à feu non souhaitée.

13. Dispositif selon l'une quelconque des revendications précédentes, **caractérisé en ce que** le module de mise à feu (1) contient une unité programmable qui permet et facilite l'adaptation à des systèmes d'armes différents.

14. Dispositif selon l'une quelconque des revendications précédentes, **caractérisé en ce que** l'unité commutatrice (3) peut fonctionner périodiquement afin de pouvoir régler le flux de courant moyen à travers l'aimant de mise à feu (4).

15. Dispositif selon l'une quelconque des revendications précédentes, **caractérisé en ce que** des modes de mise à feu tels que par exemple tir isolé, tir continu limité, peuvent également être réalisés au moyen du module de mise à feu (1).
